# FASCICULE DE BREVET EUROPEEN

(11) **EP 0 178 979 B1**
(45) Date de publication et mention de la délivrance du brevet: **12.10.1988**
(21) Numéro de dépôt: 85401800.9
(22) Date de dépôt: 17.09.1985
(51) Int. Cl.: B65B 1/02

(54) **Procédé d'obtention et de remplissage d'un conteneur souple de grande contenance**
Verfahren zum Herstellen und Füllen eines flexiblen Behälters mit grossem Inhalt
Method for obtaining and filling a large-capacity flexible container

(30) Priorité: 19.09.1984 FR 8414372
(43) Date de publication de la demande: 23.04.1986
(73) Titulaire: VAN LEER MAXEMBALL, F-52002 Chaumont Cédex (FR)
(72) Inventeur: Basconnet, Jacky, F-52000 Chaumont (FR)
(74) Mandataire: Phélip, Bruno

(56) Documents cités:
- US-A- 2 864 213

## Description

La présente invention concerne un procédé d'obtention et de remplissage d'un conteneur souple de grande contenance.

A l'heure actuelle, les produits pulvérulents ou de très faible granulométrie sont contenus, pour le conditionnement en semi-vrac dans des conteneurs souples constitués de deux enveloppes.

Les conteneurs dont il est question dans la présente invention servent au conditionnement de charges de produits comprises dans la gamme d'environ 250 kg à 1 500 kg.

Dans les conteneurs souples constitués de deux enveloppes de la technique antérieure, la partie résistante de l'emballage est une toile extérieure généralement en polypropylène. L'enveloppe interne dénommée sache est une gaine habituellement en polyéthyléne qui assure l'étanchéité. Le fond de la sache est soudé et sa gueule est ligaturée après le remplissage pour éviter toute entrée d'eau au contact du produit.

L'utilisation d'une sache donne satisfaction en ce qui concerne le problème d'étanchéité mais pose des problèmes de prix de revient. En effet, il faut prévoir un certain temps pour la mise en place convenable de la sache et pratiquer sur chaque côté deux ouvertures. Au moins l'une de ces ouvertures permet de sortir la partie supérieure de la sache ou gaine interne afin de l'appliquer sur la buse de remplissage.

En outre, le coût de la sache représente environ 15 % du prix du conteneur souple final.

La présente invention a pour objet de proposer un conteneur qui ne comprend qu'une seule enveloppe.

Grâce à la mise en oeuvre du procédé selon la présente invention, on peut supprimer l'utilisation de la sache interne et remédier aux problèmes exposés ci-dessus.

Dans le conteneur obtenu dans la présente invention, il n'y a pas de fuite du produit à l'extérieur du conteneur et pas d'entrée d'humidité dans celui-ci.

La présente invention propose donc un procédé d'obtention et de remplissage d'un conteneur souple de grande contenance dans lequel dans une première étape on coud deux panneaux de toile rectangulaires le long de leurs grands côtés disposés verticalement, dans une deuxième étape on forme un premier chignon à la partie inférieure desdits deux panneaux de toile et on ligature ce chignon par un lien, lesdites deux premières étapes étant mises en oeuvre avant remplissage, dans une troisième étape on forme un deuxième chignon à la partie supérieure que l'on ligature par un lien (un tel procédé étant connu en soi) qui est caractérisé en ce qu'on réalise le deuxième chignon avant le remplissage, en ce qu'on prévoit une seule ouverture latérale dans la paroi du conteneur entre les deux chignons à proximité de la partie supérieure, en ce qu'on introduit une goulotte de remplissage dans l'ouverture, en ce qu'on procède au remplissage, en ce qu'on retire la goulotte et referme l'ouverture.

La présente invention concerne également les caractéristiques ci-après considérées isolément ou selon toutes leurs combinaisons techniquement possibles:
- on effectue une couture transversale sur le bas avant la formation du premier chignon;
- on effectue une couture transversale sur le haut avant la formation du deuxième chignon;
- on insère une sangle dans le deuxième chignon lors de sa formation;
- l'ouverture dans la paroi latérale du conteneur est formée par une interruption d'une couture latérale ou en fendant verticalement ladite paroi.

On utilise deux panneaux de toile étanche et on insère et coll'e sur lesdits deux panneaux de toile par une colle thermofusible un cavalier de polyéthylène qui recouvre intérieurement chaque couture latérale sans être traversé par les fils de celle-ci et on referme au moyen, d'un cavalier étanche collé sur la face extérieure l'ouverture latérale qui a été pratiquée dans la paroi du conteneur entre le premier et le deuxième chignon;

- l'ouverture latérale entre le premier et le deuxième chignon a une dimension d'environ 50 cm ;
- les panneaux de toile sont en polypropylène imperméabilisé sur la face intérieure par un film de polypropylène solidaire desdits panneaux de toile et constituent une seule enveloppe ;
- le cavalier étanche collé sur la face extérieure est en polyéthylène.
   Divers avantages et caractéristiques supplémentaires de la présente invention ressortiront de la description détaillée ci-après faite en regard des dessins annexés sur lesquels ;
- Fig. 1 illustre schématiquement une ébauche du conteneur après la mise en oeuvre de certaines étapes du procédé.
- Fig. 2 illustre le conteneur avant l'étape de remplissage.
- Fig. 3 illustre le conteneur pendant l'étape de remplissage.
- Fig 4 illustre le conteneur souple de grande contenance obtenu par le procédé de l'invention dans son état final rempli.

Aux dessins annexés où, les mêmes chiffres de référence désignent des parties analogues, le conteneur souple de grande contenance obtenu par le procédé selon la présente invention est designé dans son ensemble par 1. Le conteneur 1 est constitué de deux panneaux de toile 2 comportant sur leur face intérieure un film de polypropylène. Le film de polypropylène est solidaire de chaque panneau de toile 2 de façon à constituer une seule enveloppe. Les panneaux de toile 2 sont habituellement en polypropylène.

Les deux panneaux de toile 2 rectangulaires sont assemblés le long de leurs grands côtés par deux coutures latérales 3 en fil de polypropylène. Dans chacune des deux coutures latérales 3 est inséré et collé sur les extrémités de chaque panneau de toile 2, par une colle thermofusible,

un cavalier 4 en polyéthyléne. Le cavalier 4 a pour fonction, d'une part d'interdire tout contact entre le produit situé a l'intérieur du conteneur 1 et, d'autre part, d'interdire également tout contact du produit avec les trous pratiqués dans les panneaux de toile 2 par les aiguilles des machines à coudre. Grâce a une telle réalisation des coutures latérales, il n'y a aucun contact possible au niveau du corps du conteneur 1 entre le produit et l'extérieur dudit conteneur. En effet, les coutures latérales 3 sont étanches de même que l'enveloppe unique constituée des panneaux de toile 2 revêtus intérieurement d'un film de polypropylène.

Après avoir indiqué la façon dont on procède pour réaliser le corps proprement dit du conteneur 1, on décrit ci-après la mise en oeuvre du fond.

On effectue tout d'abord une couture transversale 5. A titre d'exemple une telle couture transversale 5 est une couture du type surjet. On forme alors avec la partie inférieure des deux panneaux de toile 2 ainsi assemblés un premier chignon inférieur 6. On ligature ce chignon 6, par un lien 7. A titre d'exemple le lien serré 7 peut être appliqué à environ cinq centimètres au-dessus de la partie inférieure du chignon 6. Le lien 7 peut être en toute matière appropriée métallique ou synthètique. Il peut s'agir, par exemple, d'un lien en polypropylène. Le chignon 6, du fait de son serrage par le lien 7, empêche toute fuite de produit et toute entrée d'humidité par capillarité.

La partie supérieure du conteneur est formée comme la partie inférieure. On réalise donc une autre couture transversale 8, par exemple du type surjet. On forme comme indiqué plus haut un deuxième chignon 9 en prenant soin d'insérer dans ledit deuxième chignon 9 une sangle 10 qui servira à permettre la préhension du conteneur final 1 au moyen, par exemple, d'un crochet 11. Bien entendu, au préalable, on ligature le chignon 9 avec un lien approprié 12. Le lien 12 peut être analogue au lien 7.

Après avoir réalisé comme indiqué ci-dessus, tant la partie inférieure que la partie supérieure, on prévoit une seule ouverture latérale 13. Cette ouverture latérale 13 peut être obtenue de deux manières.

Selon un premier mode, on interrompt une des deux coutures latérales 3 ainsi que le collage du cavalier en polyéthylène 4 sur l'un des panneaux de toile 2 entre les deux chignons 6 et 9, de préférence à proximité du chignon 9. A titre d'exemple, une telle interruption peut représenter environ 50 cm.

Selon un deuxième mode, on pratique une ouverture latérale 13 en fendant un des panneaux de toile 2. L'ouverture lacérale 13 permet d'introduire une buse de remplissage 14 dans ladite ouverture 13. La buse 14 sert au remplissage du conteneur 1 comme indiqué par la flèche 15 et le produit 16 se trouve alors dans le conteneur 1. Après la fin du remplissage du conteneur 1, les deux lèvres de l'ouverture latérale 13 se rapprochent spontanément. Ces deux lèvres peuvent alors, après un certain temps de désaération du produit, être scellées par mise en place d'un cavalier de fermeture 17. Le cavalier 17 peut être du type auto-adhésif et être, à titre d'exemple en polyéthylène. En fait, il suffit de garantir l'étanchéité de l'ouverture latérale 13. Le collage d'un cavalier en polyéthylène 17 sur une interruption ou une fente de 50 cm environ, s'est révélé satisfaisant.

Après la mise en oeuvre des différentes étapes comme indiqué dans la présente invention, on obtient le conteneur 1 dans l'état tel que représenté sur la figure 4.

## Revendications

1. Procédé d'obtention et de remplissage d'un conteneur souple de grande contenance (1) dans lequel, dans une première étape, on coud deux panneaux de toile rectangulaires (2) le long de leurs grands côtés disposés verticalement, dans une deuxième étape en forme un premier chignon (6) à la partie inférieure desdits deux panneaux de toile (2) et on ligature ce chignon (6) par un lien (7), lesdites deux premières étapes étant mises en oeuvre avant remplissage, dans une troisième étape on forme un deuxième chignon (9) à la partie supérieure que l'on ligature par un lien (12), caractérisé en ce qu'on réalise le deuxième chignon (9) avant le remplissage, en ce qu'on prévoit une seule ouverture latérale (13) dans la paroi du conteneur (1) entre les deux chignons (6, 9) à proximité de la partie supérieure, en ce qu'on introduit une goulotte de remplissage (14) dans l'ouverture (13), en ce qu'on procède au remplissage, en ce qu on retire la goulotte (14) et referme l'ouverture (13).

2. Procédé selon la revendication 1, caractérisé en ce qu'on effectue une couture transversale (5) sur le bas, avant la formation du premier chignon (6).

3. Procédé selon la revendication 1, caractérisé en ce qu'on effectue une couture transversale (8) sur le haut, avant la formation du deuxième chignon (9).

4. Procédé selon l'une quelconque des revendications 1 à 3, caractérisé en ce qu'on insère une sangle (10) dans le deuxième chignon (9) lors de sa formation.

5. Procédé selon l'une quelconque des revendications 1 à 4, caractérisé en ce que l'ouverture (13) dans la paroi latérale du conteneur (1) est formée par une interruption d'une couture latérale (3).

6. Procédé selon l'une quelconque des revendiations 1 à 4, caractérisé en ce que l'ouverture (13) dans la paroi latérale est formée en fendant verticalement ladite paroi.

7. Procédé selon l'une quelconque des revendications 1 à 6, dans lequel on utilise deux panneaux de toile étanche (2) et on insére et colle sur lesdits deux panneaux de toile (2) par une colle thermofusible, un cavalier de polyéthyléne (4) qui recouvre intérieurement chaque couture latérale (3) sans être traversé par les fils de celleci, caractérisé en ce que l'ouverture latérale (13) dans la paroi du conteneur (1) entre le premier et le deuxième chignon (6, 9) est refermée au moyen d'un cavalier étanche (17) collé sur la face extérieure.

8. Procédé selon l'une quelconque des revendications 1 à 7, caractérisé en ce que l'ouverture latérale (13) entre le premier et le deuxième chignon (6, 9) a une dimension d'environ 50 cm.

9. Procédé selon l'une quelconque des revendications 1 à 8, caractérisé en ce que les panneaux de toile (2) sont en polypropylène imperméabilisé sur la face intérieure par un film de polypropyléne solidaire desdits panneaux de toile (2) et constituant une seule enveloppe.

10. Procédé selon la revendication 7, caractérisé en ce que le cavalier étanche (17) collé sur la face extérieure est en polyétyléne.

## Patentansprüche

1. Verfahren zum Herstellen und Füllen eines flexiblen Behälters (1) mit großem Inhalt, nach dem man in einem ersten Schritt zwei rechteckige Flächenstücke (2) aus Leinengewebe längs ihrer vertikal angordneten großen Seiten zusammennäht, in einem zweiten Schritt ein erstes Ende (6) am unteren Bereich der Leinenflächenstücke (2) formt und dieses Ende mit einem Band (7) zubindet, wobei die beiden ersten Schritte vor dem Füllen durchgeführt werden, und nach dem man in einem dritten Schritt ein zweites Ende (9) am oberen Bereich formt, das man durch ein Band (12) zubindet, dadurch gekennzeichnet, daß man das zweite Ende (9) vor dem Füllen verwirklicht, daß man eine einzige Seitenöffnung (13) in der Wand des Behälters (1) zwischen den beiden Enden (6, 9) in Nähe des oberen Bereiches vorsieht, daß man eine Füllrutsche (14) in die Öffnung (13) einführt, daß man das Füllen durchführt und daß man die Rutsche (14) herauszieht und die Öffnung (13) wieder schließt.

2. Verfahren nach Anspruch 1, dadurch gekennzeichnet, daß man vor dem Formen des ersten Endes (6) eine Quernaht (5) am unteren Teil durchführt.

3. Verfahren nach Anspruch 1, dadurch gekennzeichnet, daß man vor dem Formen des zweiten Endes (9) eine Quernaht (8) am oberen Teil durchführt.

4. Verfahren nach einem der Ansprüche 1 bis 3, dadurch gekennzeichnet, daß man einen Gurt (10) in das zweite Ende (9) bei seiner Formung einsetzt.

5. Verfahren nach einem der Ansprüche 1 bis 4, dadurch gekennzeichnet, daß die Öffnung (13) in der Seitenwand des Behälters (1) durch eine Unterbrechung einer Seitennaht (3) gebildet wird.

6. Verfahren nach einem der Ansprüche 1 bis 4, dadurch gekennzeichnet, daß die Öffnung (13) in der Seitenwand durch vertikales Auftrennen der genannten Wand gebildet wird.

7. Verfahren nach einem der Ansprüche 1 bis 6, nach dem man zwei Flächenstücke (2) aus dichtem Leinengewebe verwendet und an den beiden Leinenflächenstücken (2) mittels eines Thermoklebers eine Lamelle (4) aus Polyäthylen einsetzt und anklebt, die jede Seitennaht (3) innenseitig überdeckt, ohne durch den Faden dieser Naht durchbrochen zu sein, dadurch gekennzeichnet, daß die Seitenöffnung (13) in der Wand des Behälters (1) zwischen dem ersten und dem zweiten Ende (6,9) mittels einer dichten Lamelle (17) wieder verschlossen wird, die auf die Außenseite geklebt wird.

8. Verfahren nach einem der Ansprüche 1 bis 7, dadurch gekennzeichnet, daß die Seitenöffnung (13) zwischen dem ersten und dem zweiten Ende (6, 9) eine Abmessung von ungefähr 50 cm aufweist.

9. Verfahren nach einem der Ansprüche 1 bis 8, dadurch gekennzeichnet, daß die Flächenstücke (2) aus Leinengewebe aus Polypropylen bestehen, das auf der Innenseite durch einen Film aus Polypropylen undurchlässig gemacht ist, der mit den Leinenflächenstücken (2) fest verbunden ist und eine einzige Hülle bildet.

10. Verfahren nach Anspruch 7, dadurch gekennzeichnet, daß die dichte Lamelle (17), die auf der Außenseite angeklebt wird, aus Polyäthylen besteht.

## Claims

1. Method for obtaining and filling a large- capacity flexible container (1) in which, in a first stage, two rectangular panels of cloth (2) are sewn together along their long sides arranged vertically, in a second stage a first bunch (6) is formed in the lower part of the said two panels of cloth (2) and this bunch (6) is ligatured by a tie (7), the said first two stages being carried out before filling, in a third stage a second bunch (9) is formed in the upper part which is ligatured by a tie (12), characterized in that the second bunch (9) is produced before filling, in that a single lateral aperture (13) is provided in the wall of the container (1) between the two bunches (6, 9) in the vicinity of the upper part, in that a filling spout (14) is introduced into the aperture (13), in that filling is carried out, and in that the spout (14) is withdrawn and the aperture (13) is closed.

2. Method according to Claim 1, characterized in that a transverse stitching (5) is carried out at the bottom before the first bunch (6) is formed.

3. Method according to Claim 1, characterized in that a transverse stitching (8) is carried out at the top, before the second bunch (9) is formed.

4. Method according to any one of Claims 1 to 3, characterized in that a strap (10) is inserted into the second bunch (9) when it is formed.

5. Method according to any one of Claims 1 to 4, characterized in that the aperture (13) in the lateral wall of the container (1) is formed by an interruption of a lateral stitching (3).

6. Method according to any one of Claims 1 to 4, characterized in that the aperture (13) in the lateral wall is formed by splitting the said wall vertically.

7. Method according to any one of Claims 1 to 6, in wich two panels of impervious cloth (2) are used and a polyethylene tab (4) is inserted and stuck onto the said two panels of cloth (2) by means of a hot-melt adhesive, this tab covering internally each lateral stitching (3) without being pierced by the threads thereof, characterized in that the lateral aperture (13) in the wall of the container (1) between the first and second bunches (6, 9) is closed by means of an impervious tab (17) stuck on the outer face.

8. Method according to any one of Claims 1 to 7, characterized in that the lateral aperture (13) between the first and second bunches (6, 9) has a dimension of about 50 cm.

9. Method according to any one of Claims 1 to 8, characterized in that the cloth panels (2) are of polypropylene which has been made impervious on the inner face by a film of polypropylene integral with the said cloth panels (2) and forming a single envelope.

10. Method according to Claim 7, characterized in that the liquid-tight tab (17) stuck to the outer face is of polyethylene.
